# EUROPÄISCHE PATENTSCHRIFT

(11) **EP 1 795 743 B1**
(45) Veröffentlichungstag und Bekanntmachung des Hinweises auf die Patenterteilung: **23.12.2009**
(21) Anmeldenummer: 06122398.8
(22) Anmeldetag: 17.10.2006
(51) Int. Cl.: F02M 61/16, B01D 43/00, B01D 29/44

(54) **Stabfilter**
Edge filter
Filtre-tige

(30) Priorität: 12.12.2005 DE 102005059164
(43) Veröffentlichungstag der Anmeldung: 13.06.2007
(73) Patentinhaber: ROBERT BOSCH GMBH, 70442 Stuttgart (DE)
(72) Erfinder: Ferraro, Giovanni, 71642 Ludwigsburg (DE); Uhlmann, Dietmar, 71404 Korb (DE)

(56) Entgegenhaltungen:
- EP-A- 1 055 815
- EP-A- 1 729 006
- WO-A-2006/049598
- DE-A1- 4 437 927
- DE-A1- 10 307 529
- US-A1- 2002 073 967

## Beschreibung

### Stand der Technik

Die Erfindung betrifft ein Stabfilter für Brennstoffeinspritzventile gemäß dem Oberbegriff von Anspruch 1.

Ein derartiges Stabfilter ist beispielsweise durch die DE 103 07 529 A1 bekannt geworden.

Das bekannte Stabfilter weist einen Filterkörper auf, der in einen Zulaufkanal eines Düsenkörpers eines Kraftstoffeinspritzventils eingelegt und in axialer Richtung durch eine Durchmesserverengung des Zulaufkanals und ein Sicherungselement fixiert ist. Der Durchmesser des Filterkörpers ist kleiner als der Durchmesser des Zulaufkanals, so dass der Kraftstoff durch den sich ergebenden Spalt fließen muss. Der Unterschied des Außendurchmessers in einem Bereich des Filterkörpers und des Durchmessers des Zulaufkanals legen die Breite des Spalts fest, durch den der Kraftstoff strömen muss, wobei Partikel, die größer als diese Spaltbreite sind, in Längsnuten des Filterkörpers bleiben und nicht in das Kraftstoffeinspritzventil gelangen.

Das aus der DE 103 07 529 A1 bekannte Stabfilter hat den Nachteil, dass sich die zum Filtern des Kraftstoffs vorgesehenen Längsnuten während des Betriebs mit Partikeln füllen, so dass die Funktionsfähigkeit des Filters mit der Zeit abnimmt und gegebenenfalls ein Austausch erforderlich ist. Dabei kann der Zulaufkanal auch verstopfen, wodurch das betroffene Kraftstoffeinspritzventil ausfällt.

Aus der nachveröffentlichten EP-A-1729006 ist ein Stabfilter mit zwei Gruppen von axial einseitig offenen Nuten bekannt, die jeweils durch einen strukturierten gehen von der einen Stirnfläche des Stabfilters und die Nuten der anderen Gruppe von der anderen Stirnfläche des Stabfilters aus. Der strukturierte Oberflächenabschnitt ist beispielsweise durch eine Rändelung gebildet.

### Vorteile der Erfindung

Das erfindungsgemäße Stabfilter mit den Merkmalen des Anspruchs 1 und das erfindungsgemäße Brennstoffeinspritzventil mit den Merkmalen des Anspruchs 11 haben demgegenüber den Vorteil, dass die Partikel dem Zerteilungsbereich zugeführt werden, wobei auf Grund der reduzierten Spaltbreite, die den Strömungsquerschnitt im Zerteilungsbereich vorgibt, die Zerteilungswirkung im Zerteilungsbereich verbessert ist. Der Zerteilungsbereich kann sich unmittelbar an den ersten Abschnitt anschließen oder auch etwas beabstandet zum ersten Abschnitt angeordnet sein.

Durch die in den Unteransprüchen aufgeführten Maßnahmen sind vorteilhafte Weiterbildungen des im Anspruch 1 angegebenen Stabfilters und des im Anspruch 11 angegebenen Brennstoffeinspritzventils möglich.

Der Grundkörper des Stabfilters weist an seiner Oberfläche ein oder mehrere Zerteilungsbereiche auf. In vorteilhafter Weise ist die Oberfläche des Grundkörpers zumindest im Zerteilungsbereich strukturiert. Solch eine Strukturierung kann durch eine Rändelung, durch Einkerbungen, durch Einprägungen oder auf andere Weise erzeugt sein. Vorzugsweise ist im Zerteilungsbereich eine Vielzahl von Zerteilungskanten vorgesehen, die beispielsweise an einer Vielzahl von pyramidenförmigen Erhebungen ausgebildet sind. Durch eine im Zerteilungsbereich vorgesehene Pyramidenstruktur werden die im Brennstoff mitgeführten Partikel besonders wirksam zerteilt. Bei der Zerteilung werden vorzugsweise relativ große Partikel zerhakt oder auf andere Weise zerkleinert. Relativ kleine Partikel können zusätzlich zerkleinert werden. Die das Stabfilter passierenden, zumindest teilweise zerkleinerten Partikel sind klein genug, dass ein Ausspülen über das Brennstoffeinspritzventil im normalen Betrieb möglich ist.

Ferner ist es vorteilhaft, dass sich der Querschnitt des Grundkörpers im Zerteilungsbereich in der Strömungsrichtung vergrößert. Dadurch werden zunächst relativ große Partikel zerteilt und mit abnehmendem Strömungsquerschnitt, der durch die Vergrößerung des Querschnitts des Grundkörpers in Strömungsrichtung bedingt ist, wird eine weitere Zerteilung von Partikeln ermöglicht.

In vorteilhafter Weise ist der Grundkörper ellipsoidförmig ausgestaltet, wodurch die Partikelverkleinerung weiter verbessert ist. Der Zerteilungsbereich ist vorzugsweise in einem mittleren Bereich des Grundkörpers vorgesehen, in dem der Grundkörper einen relativ großen Querschnitt aufweist, so dass der in Bezug auf einen Brennstoffeinlasskanal verbleibende Spalt relativ klein ist.

Zur Befestigung des Stabfilters ist in vorteilhafter Weise zumindest eine mit dem Grundkörper verbundene Befestigungseinrichtung vorgesehen, die gegeneinander verdrehte Befestigungsstege aufweist. Beispielsweise kann eine Befestigungseinrichtung drei um jeweils 120° versetzt zueinander angeordnete Befestigungsstege aufweisen.

Das Stabfilter eignet sich besonders zum Filtern von Brennstoff, der unter hohem Druck durch eine Brennstoffleitung geführt ist. Bei einem Druckpuls, der beispielsweise durch das Öffnen und Schließen eines Brennstoffeinspritzventils oder durch eine an der Brennstoffleitung vorgesehene Druckerzeugungseinrichtung erzeugt wird, wird vorzugsweise eine elastische Verformung des Grundkörpers und/oder eine elastische Verformung der Brennstoffleitung bewirkt, so dass der im Bereich des Zerteilungsbereichs des Stabfilters zwischen dem Grundkörper und der Brennstoffleitung vorhandene Strömungsquerschnitt variiert wird. Dadurch kommt es zu einer vorteilhaften Zerhackung der im Brennstoff mitgeführten Partikel.

Zeichnung

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigt:
Fig. 1 ein erstes Ausführungsbeispiel eines erfindungsgemäßen Stabfilters, das in einem Brennstoffeinlasskanal eines Brennstoffeinspritzventils angeordnet ist;
Fig. 2 ein in einem Brennstoffeinlasskanal angeordnetes Stabfilter gemäß einem zweiten Ausführungsbeispiel der Erfindung und
Fig. 3 den in Fig. 1 mit III bezeichneten Schnitt durch das in einem Brennstoffeinlasskanal angeordnete Stabfilter in einer teilweisen Schnittdarstellung.

### Beschreibung der Ausführungsbeispiele

Fig. 1 zeigt ein erstes Ausführungsbeispiel eines Stabfilters 1 der Erfindung, das in einem Brennstoffeinlasskanal 2 eines teilweise dargestellten Brennstoffeinlassstutzens 3 eines Brennstoffeinspritzventils angeordnet ist. Das Stabfilter 1 dient insbesondere für Injektoren von Brennstoffeinspritzanlagen von luftverdichtenden, selbstzündenden Brennkraftmaschinen, bei denen ein unter hohem Druck stehender Brennstoff durch das Stabfilter 1 gefiltert wird. Ein bevorzugter Einsatz des Stabfilters 1 besteht für eine Brennstoffeinspritzanlage mit einem Common-Rail, das Dieselbrennstoff unter hohem Druck zu mehreren Brennstoffeinspritzventilen führt. Das erfindungsgemäße Stabfilter 1 und das erfindungsgemäße Brennstoffeinspritzventil eignen sich jedoch auch für andere Anwendungsfälle.

Das Stabfilter 1 weist einen Grundkörper 4 auf, der als ellipsoidförmiger Grundkörper 4 ausgestaltet ist. Ferner weist das Stabfilter 1 eine erste Befestigungseinrichtung 5 und eine zweite Befestigungseinrichtung 6 auf, wobei die erste Befestigungseinrichtung 5 drei um 120° versetzt zueinander angeordnete Befestigungsstege 7, 8 umfasst und die zweite Befestigungseinrichtung 6 drei zueinander um 120° versetzt angeordnete Befestigungsstäbe 9, 10 umfasst. In Bezug auf eine Strömungsrichtung 11 einer Brennstoffströmung sind die Befestigungsstäbe 7, 8 der ersten Befestigungseinrichtung 5 um 60° verdreht zu den Befestigungsstäben 9, 10 der zweiten Befestigungseinrichtung 6 angeordnet, wodurch sich eine vorteilhafte Beeinflussung der Brennstoffströmung ergibt.

Der Grundkörper 4 des Stabfilters 1 weist an einer Oberfläche 12 einen Zerteilungsbereich 13 auf. Der Zerteilungsbereich 13 weist dabei die Gestalt eines Streifens mit der Breite B auf, wobei der Zerteilungsbereich 13 in einem mittleren Bereich des Grundkörpers 4 vorgesehen ist, in dem ein Abstand A zwischen dem Brennstoffeinlasskanal 2 und der Oberfläche 12 des Grundkörpers 4 relativ klein ist. Durch den Abstand A ist ein Ringspalt vorgegeben, der einen minimalen Strömungsquerschnitt für die in der Strömungsrichtung 11 fließende Brennstoffströmung definiert. Durch die ellipsoidförmige Form des Grundkörpers 4 wird die Brennstoffströmung an den Zerteilungsbereich 13 geführt und zum Zerteilungsbereich 13 hin beschleunigt.

Die Brennstoffströmung erfolgt in der Regel nicht kontinuierlich, sondern wird mit dem Öffnen und Schließen des Brennstoffeinspritzventils gepulst. Dabei kann auf der Seite des Common-Rails ein periodischer Druckaufbau erfolgen oder kontinuierlich ein hoher Druck anliegen, der über das Schalten des Brennstoffeinspritzventils zu Druckpulsationen führt. Durch die Druckpulsationen des Brennstoffs kommt es zu einer elastischen Verformung des Brennstoffeinlassstutzens 3 und/oder des Grundkörpers 4 des Stabfilters 1, so dass der Abstand A mit den Druckpulsationen variiert. In dem Brennstoff enthaltene Partikel, die dem Zerteilungsbereich 13 zugeführt werden, werden dadurch im Zerteilungsbereich 13 zerteilt. Hierfür weist die Oberfläche 12 des Grundkörpers 4 zumindest im Zerteilungsbereich 13 eine Pyramidenstruktur auf, die anhand der Fig. 3 im Detail beschrieben ist. In dem in Fig. 1 dargestellten Ausführungsbeispiel ist die Pyramidenstruktur über die gesamte Oberfläche 12 des Grundkörpers 4 ausgeführt.

Zur Veranschaulichung der Erfindung sind in der Fig. 1 Bahnen 14, 15, 16 von den in dem Brennstoff enthaltenen Partikeln dargestellt, die im Zerteilungsbereich 13 zwischen der Oberfläche 12 und dem Brennstoffeinlasskanal 2 zerhackt werden.

Fig. 2 zeigt ein Stabfilter 1, das in einen Brennstoffeinlasskanal 2 eines Brennstoffeinlassstutzens 3 eines Brennstoffeinspritzventils angeordnet ist, entsprechend einem zweiten Ausführungsbeispiel der Erfindung. In diesem Ausführungsbeispiel weist der Grundkörper 4 ein erstes Endstück 21, ein zweites Endstück 22 und ein Zwischenstück 23 auf, das das erste Endstück 21 mit dem zweiten Endstück 22 verbindet. Die Endstücke 21, 22 sind jeweils ellipsoidhalbkörperförmig ausgestaltet, so dass sie jeweils die Hälfte eines Ellipsoidkörpers bilden. Das Zwischenstück 23 ist zylinderförmig ausgestaltet. Der Zerteilungsbereich 13 ist an der Oberfläche 12 des Zwischenstücks 23 des Grundkörpers 4 vorgesehen, wobei die Oberfläche 12 an den Endstücken 21, 22 im Wesentlichen glatt ist. Abgesehen von der durch die pyramidenförmige Struktur des Zerteilungsbereichs 13 vorgegebene Strukturierung der Oberfläche 12 an dem Zwischenstück 23 ist der durch den Abstand A gegebene Strömungsquerschnitt über die Breite B des Zwischenstückes 23 im Wesentlichen konstant. Allerdings variiert der Abstand A zwischen dem Zerteilungsbereich 13 und dem Brennstoffeinlasskanal 2 mit den Druckpulsationen, die durch den Brennstoff vermittelt sind. Innerhalb des Zerteilungsbereichs 13 kommt es zu einer wirksamen Zerteilung der über die ellipsoidförmige Ausgestaltung des ersten Endstücks 21 an das Zwischenstück 23 geführten Partikel. Dies ist in der Fig. 2 durch die Partikelbahnen 14, 15 veranschaulicht. Die Pyramidenstruktur im Zerteilungsbereich 13 kann beispielsweise durch eine Vielzahl von Einprägungen ausgestaltet sein, wobei die Einprägungen beispielsweise durch V-förmige Nuten einer Stärke gebildet sind, bei der eine Vielzahl von Spitzen entsteht, wie es anhand der Fig. 3 in weiterem Detail dargestellt ist. In Bezug auf die Strömungsrichtung 11 können die Einprägungen unter einem Winkel von 45° an der Oberfläche 12 des Grundkörpers 4 vorgesehen sein.

Fig. 3 zeigt einen Teilschnitt entlang der in Fig. 1 mit III bezeichneten Schnittlinie in einer Blickrichtung, die entgegengesetzt zu der Strömungsrichtung 11 ist. Der Befestigungssteg 7 der ersten Befestigungseinrichtung 5 liegt an dem Brennstoffeinlasskanal 2 des Brennstoffeinlassstutzens 3 an. Entsprechend liegen auch die übrigen Befestigungsstege der Befestigungseinrichtungen 5, 6 an dem Brennstoffeinlasskanal 2 des Brennstoffeinlassstutzens 3 an. Die Befestigungseinrichtungen 5, 6 können dabei in dem Brennstoffeinlassstutzen 3 eingepresst sein, um eine zuverlässige Befestigung des Stabfilters 1 in dem Brennstoffeinlassstutzen 3 zu ermöglichen.

Zumindest im Zerteilungsbereich 13 weist der Grundkörper 4 eine Pyramidenstruktur auf, die eine Vielzahl von pyramidenförmigen Erhebungen 24 bis 32 umfasst. Dabei hat eine Spitze 33 der Erhebung 24 einen Abstand A von dem Brennstoffeinlasskanal 2. Auf Grund der oidförmigen Ausgestaltung des Grundkörpers 4 ist ein Abstand A' einer Spitze 34 der pyramidenförmigen Erhebung 29 größer als der Abstand A. Da die von dem Brennstoff transportierten Partikel zunächst die pyramidenförmige Erhebung 34 erreichen, ist ein weitergehendes Zerteilen von zunächst relativ großen Partikeln möglich. Das Zerteilen der Partikel erfolgt dabei im Wesentlichen mittels Kanten 35, 36 der pyramidenförmigen Erhebung 24 und weiterer (in der Fig. 3 nicht bezeichneter) Kanten der Erhebungen 25 bis 32. Eine Zerteilung der an den Kanten 35, 36 vorbeiströmenden Partikel ist bereits auf Grund der durch den gepulsten Brennstofffluss vermittelten ruckartigen Bewegung der Partikel möglich. Außerdem ist auch eine elastische Ausgestaltung des Grundkörpers 4 und/oder eine elastische Ausgestaltung des Brennstoffeinlassstutzens 3 möglich, die eine Variation des Abstands A und des Abstands A in Bezug auf die Druckpulsationen des Brennstoffes ermöglicht. Dadurch kann speziell ein Zerhacken der Partikel erreicht werden. Es ist anzumerken, dass die Geometrie und die Anzahl der pyramidenförmigen Erhebungen 24 bis 32 in der Fig. 3 zur Erläuterung der Erfindung vereinfacht dargestellt ist. Speziell kann eine erheblich größere Anzahl an nebeneinander angeordneten pyramidenförmigen Erhebungen 24 bis 27 sowie nebeneinander angeordneter pyramidenförmiger Erhebungen 28 bis 32 vorgesehen sein. Außerdem ist über die Breite B des Zerteilungsbereichs 13 eine mehr oder weniger ausgeprägte Variation des Abstandes A beziehungsweise A' möglich. Außerdem können die Erhebungen 24 bis 32 auch eine andere Ausgestaltung haben, insbesondere ist eine pyramidenstumpfförmige Ausgestaltung möglich. Ferner ist die Strukturierung des Zerteilungsbereichs 13 durch spanende oder spanlose Verfahren, insbesondere durch Prägen, möglich.

Die Erfindung ist nicht auf die beschriebenen Ausführungsbeispiele beschränkt.

## Patentansprüche

1. Stabfilter (1) für Brennstoffeinspritzventile, insbesondere für Injektoren für Brennstoffeinspritzanlagen von luftverdichtenden, selbstzündenden Brennkraftmaschinen, mit einem Grundkörper (4),
**dadurch gekennzeichnet,**
**dass** der Grundkörper (4) an einer Oberfläche (12) zumindest einen oberflächenstrukturierten Zerteilungsbereich (13) aufweist, der ausgestaltet ist zum Zerteilen von über den Zerteilungsbereich (13) des Grundkörpers (4) strömenden Partikeln, und
**dass** sich ein Querschnitt des Grundkörpers (4) zumindest in einem ersten Abschnitt zur Verringerung eines für einen Brennstofffluss vorgesehenen Strömungsquerschnitts in einer Strömungsrichtung (11) vergrößert und
**dass** der Zerteilungsbereich (13) dem ersten Abschnitt in Bezug auf die Strömungsrichtung (11) nachgeordnet ist.

2. Stabfilter nach Anspruch 1,
**dadurch gekennzeichnet,**
**dass** im Zerteilungsbereich (13) zumindest eine Zerteilungskante (35, 36) vorgesehen ist.

3. Stabfilter nach Anspruch 1 oder 2,
**dadurch gekennzeichnet,**
**dass** eine Vielzahl von Zerteilungskanten (35, 36) vorgesehen ist.

4. Stabfilter nach einem der Ansprüche 1 bis 3,
**dadurch gekennzeichnet,**
**dass** der Grundkörper (4) im Zerteilungsbereich (13) eine Pyramidenstruktur aufweist, die eine Vielzahl von pyramidenförmigen Erhebungen (24 - 32) umfasst.

5. Stabfilter nach einem der Ansprüche 1 bis 4,
**dadurch gekennzeichnet,**
**dass** sich der Querschnitt des Grundkörpers (4) im Zerteilungsbereich (13) in der Strömungsrichtung (11) zumindest abschnittsweise vergrößert.

6. Stabfilter nach einem der Ansprüche 1 bis 5,
**dadurch gekennzeichnet,**
**dass** der Grundkörper (4) zumindest im Wesentlichen ellipsoidförmig ausgestaltet ist.

7. Stabfilter nach einem der Ansprüche 1 bis 6,
**dadurch gekennzeichnet,**
**dass** der Grundkörper (4) ein erstes Endstück (21), ein zweites Endstück (22) und zumindest ein Zwischenstück (23) aufweist, dass das erste Endstück (21) ellipsoidhalbkörperförmig ausgestaltet ist, dass das zweite Endstück (22) ellipsoidhalbkörperförmig ausgestaltet, dass das Zwischenstück (23) zumindest im Wesentlichen zylinderförmig ausgestaltet ist und dass der Zerteilungsbereich (13) zumindest an dem Zwischenstück (23) vorgesehen ist.

8. Staubfilter nach Anspruch 7,
**dadurch gekennzeichnet,**
**dass** das zylinderförmige Zwischenstück (23) das erste Endstück (21) mit dem zweiten Endstück (22) verbindet.

9. Stabfilter nach einem der Ansprüche 1 bis 8, **dadurch gekennzeichnet,**
**dass** zumindest eine mit dem Grundkörper (4) verbundene Befestigungseinrichtung (5, 6) vorgesehen ist, die gegeneinander verdrehte Befestigungsstege (7, 8; 9, 10) aufweist.

10. Stabfilter nach Anspruch 9,
**dadurch gekennzeichnet,**
**dass** eine erste Befestigungseinrichtung (5) mit einem ersten Endstück (21) des Grundkörpers (4) verbunden ist und dass eine zweite Befestigungseinrichtung (6) mit einem zweiten Endstück (22) verbunden ist.

11. Brennstoffeinspritzventil, insbesondere Injektor für Brennstoffeinspritzanlagen von luftverdichtenden, selbstzündenden Brennkraftmaschinen, mit einem Brennstoffeinlassstutzen (3), der einen Brennstoffeinlasskanal (2) aufweist, und einem Stabfilter (1) nach einem der Ansprüche 1 bis 10, das in dem Brennstoffeinlasskanal (2) des Brennstoffeinlassstutzens (3) angeordnet ist.

12. Brenristoffeinspritzventil nach Anspruch 11,
**dadurch gekennzeichnet,**
**dass** der Brennstoffeinlassstutzen (3) so ausgestaltet ist, dass ein gepulstes Zuführen von unter hohem Druck stehenden Brennstoff ermöglicht ist, und
**dass** der Zerteilungsbereich (13) des Stabfilters (1) mit dem Brennstoffeinlasskanal (2) so zusammenwirkt, dass durch einen Druckpuls eine vorübergehende Vergrößerung eines Strömungsquerschnittes zwischen dem Brennstoffeinlasskanal (2) und dem Zerteilungsbereich (13) des Stabfilters (1) und eine anschließende Verkleinerung des Strömungsquerschnittes durch eine elastische Verformung des Grundkörpers (4) und/oder des Brennstoffeinlasskanals (2) zur Zerteilung der Partikel ermöglicht ist.

## Claims

1. Stick filter (1) for fuel injection valves, in particular for injectors for fuel injection systems of air-compressing auto-ignition internal combustion engines, with a basic body (4), **characterized in that** the basic body (4) has on a surface (12) at least one superficially structured splitting-up region (13) which is configured for splitting up particles flowing over the splitting-up region (13) of the basic body (4), and **in that**, at least in a first portion, a cross section of the basic body (4) is enlarged in a flow direction (11) to reduce a flow cross section provided for a fuel flow, and **in that** the splitting-up region (13) follows the first portion with respect to the flow direction (11).

2. Stick filter according to Claim 1, **characterized in that** at least one splitting-up edge (35, 36) is provided in the splitting-up region (13).

3. Stick filter according to Claim 1 or 2, **characterized in that** a multiplicity of splitting-up edges (35, 36) are provided.

4. Stick filter according to one of Claims 1 to 3, **characterized in that** the basic body (4) has in the splitting-up region (13) a pyramid structure which comprises a multiplicity of pyramidal elevations (24-32).

5. Stick filter according to one of Claims 1 to 4, **characterized in that** the cross section of the basic body (4) is enlarged, at least in portions, in the flow direction (11) in the splitting-up region (13).

6. Stick filter according to one of Claims 1 to 5, **characterized in that** the basic body (4) has an at least essentially ellipsoidal configuration.

7. Stick filter according to one of Claims 1 to 6, **characterized in that** the basic body (4) has a first end piece (21), a second end piece (22) and at least one intermediate piece (23), **in that** the first end piece (21) has a semi-ellipsoidal configuration, **in that** the second end piece (22) has a semi-ellipsoidal configuration, **in that** the intermediate piece (23) has an at least essentially cylindrical configuration, and **in that** the splitting-up region (13) is provided at least on the intermediate piece (23).

8. Stick filter according to Claim 7, **characterized in that** the cylindrical intermediate piece (23) connects the first end piece (21) to the second end piece (22).

9. Stick filter according to one of Claims 1 to 8, **characterized in that** at least one fastening device (5, 6) connected to the basic body (4) is provided, which has fastening webs (7, 8; 9, 10) twisted with respect to one another.

10. Stick filter according to Claim 9, **characterized in that** a first fastening device (5) is connected to a first end piece (21) of the basic body (4), and **in that** a second fastening device (6) is connected to a second end piece (22).

11. Fuel injection valve, in particular injector for fuel injection systems of air-compressing auto-ignition internal combustion engines, with a fuel inlet connection piece (3), which has a fuel inlet duct (2), and with a stick filter (1) according to one of Claims 1 to 10 which is arranged in the fuel inlet duct (2) of the fuel inlet connection piece (3).

12. Fuel injection valve according to Claim 11, **characterized in that** the fuel inlet connection piece (3) is configured such that a pulsed supply of fuel which is under high pressure is made possible, and **in that** the splitting-up region (13) of the stick filter (1) cooperates with the fuel inlet duct (2) such that, by means of a pressure pulse, a temporary enlargement of a flow cross section between the fuel inlet duct (2) and the splitting-up region (13) of the stick filter (1) and a subsequent reduction in the flow cross section as a result of an elastic deformation of the basic body (4) and/or of the fuel inlet duct (2) are made possible for the purpose of splitting up the particles.

## Revendications

1. Filtre-tige (1) pour soupapes d'injection de carburant, en particulier pour des injecteurs d'installations d'injection de carburant de moteurs à combustion interne à auto-allumage et compression d'air, comprenant un corps de base (4),
**caractérisé en ce que**
le corps de base (4) présente, sur une surface (12), au moins une région de division (13) à surface structurée, qui est configurée pour diviser des particules s'écoulant sur la région de division (13) du corps de base (4), et
**en ce qu'**une section transversale du corps de base (4) augmente au moins dans une première portion pour réduire une section transversale d'écoulement prévue pour un flux de carburant dans une direction d'écoulement (11), et **en ce que** la région de division (13) est placée en aval de la première portion par rapport au sens d'écoulement (11).

2. Filtre-tige selon la revendication 1,
**caractérisé en ce que**
dans la région de division (13), au moins une arête de division (35, 36) est prévue.

3. Filtre-tige selon la revendication 1 ou 2,
**caractérisé en ce qu'**il
est prévu une pluralité d'arêtes de division (35, 36).

4. Filtre-tige selon l'une quelconque des revendications 1 à 3,
**caractérisé en ce que** le corps de base (4) comprend, dans la région de division (13), une structure pyramidale qui comprend une pluralité de rehaussements de forme pyramidale (24 - 32).

5. Filtre-tige selon l'une quelconque des revendications 1 à 4,
**caractérisé en ce que**
la section transversale du corps de base (4) augmente au moins en partie dans la région de division (13) dans le sens de l'écoulement (11).

6. Filtre-tige selon l'une quelconque des revendications 1 à 5,
**caractérisé en ce que**
le corps de base (4) est configuré au moins essentiellement avec une forme ellipsoïdale.

7. Filtre-tige selon l'une quelconque des revendications 1 à 6,
**caractérisé en ce que**
le corps de base (4) présente un premier embout (21), un deuxième embout (22) et au moins un élément intermédiaire (23), **en ce que** le premier embout (21) a une configuration en forme de demi-corps de forme ellipsoïdale, **en ce que** le deuxième embout (22) a une configuration en forme de demi-corps de forme ellipsoïdale, **en ce que** l'élément intermédiaire (23) a une configuration au moins essentiellement cylindrique et **en ce que** la région de division (13) est prévue au moins sur l'élément intermédiaire (23).

8. Filtre-tige selon la revendication 7,
**caractérisé en ce que**
l'élément intermédiaire cylindrique (23) relie le premier embout (21) au deuxième embout (22).

9. Filtre-tige selon l'une quelconque des revendications 1 à 8, **caractérisé en ce qu'**au moins un dispositif de fixation (5, 6) connecté au corps de base (4) est prévu, lequel présente des nervures de fixation (7, 8 ; 9, 10) tournées les unes par rapport aux autres.

10. Filtre-tige selon la revendication 9,
**caractérisé en ce**
**qu'**un premier dispositif de fixation (5) est connecté à un premier embout (21) du corps de base (4) et en ce qu'un deuxième dispositif de fixation (6) est connecté à un deuxième embout (22).

11. Soupape d'injection de carburant, en particulier injecteur pour installations d'injection de carburant de moteurs à combustion interne à auto-allumage et compression d'air, comprenant une tubulure d'admission de carburant (3), qui présente un canal d'admission de carburant (2) et un filtre-tige (1) selon l'une quelconque des revendications 1 à 10, qui est disposé dans le canal d'admission de carburant (2) de la tubulure d'admission de carburant (3).

12. Soupape d'injection de carburant selon la revendication 11,
**caractérisée en ce que**
la tubulure d'admission de carburant (3) est configurée de telle sorte qu'une alimentation pulsée de carburant sous haute pression est possible, et **en ce que** la région de division (13) du filtre-tige (1) coopère avec le canal d'admission de carburant (2) de telle sorte qu'une augmentation temporaire d'une section transversale d'écoulement soit possible par une impulsion de pression, entre le canal d'admission de carburant (2) et la région de division (13) du filtre-tige (1) et qu'une réduction subséquente de la section transversale d'écoulement soit possible par une déformation élastique du corps de base (4) et/ou du canal d'admission de carburant (2) pour la division des particules.
